# EUROPÄISCHE PATENTSCHRIFT

(11) **EP 0 104 364 B1**
(45) Veröffentlichungstag und Bekanntmachung des Hinweises auf die Patenterteilung: **28.05.1986**
(21) Anmeldenummer: 83107549.4
(22) Anmeldetag: 01.08.1983
(51) Int. Cl.: F15B 15/08, F15B 15/26

(54) **Kolbenstangenloser Arbeitszylinder mit Bremsvorrichtung**
Rodless fluidic motor with brake means
Vérin sans tige de piston avec frein

(30) Priorität: 05.08.1982 DE 3229305; 12.04.1983 DE 3313206
(43) Veröffentlichungstag der Anmeldung: 04.04.1984
(62) Teilanmeldung aus: 85112239.0
(73) Patentinhaber: KNORR-BREMSE AG, 80710 München (DE)
(72) Erfinder: Mai, Dieter, D-8085 Walleshausen (DE)

## Beschreibung

Die Erfindung bezieht sich auf einen fluidgetriebenen kolbenstangenlosen Arbeitszylinder mit Bremseinrichtung gemäß dem Oberbegriff des Patentanspruches 1.

Es sind fluidgetriebene kolbenstangenlose Arbeitszylinder bekannt, die außen auf dem Zylinderrohr geführte Kraftabnehmer aufweisen, welche magnetisch oder mechanisch mit dem Kolben in Verbindung stehen können. Die mechanische Verbindung erfolgt über ein umlaufendes Übertragungsglied, insbesondere ein Band, oder über eine starre Halterung, die durch einen abdichtbaren Schlitz im Zylinderrohr ragt.

Die Erfindung bezieht sich vorzugsweise, jedoch nicht ausschließlich, auf Bandzylinder, die an ihren Stirnseiten Rollen tragen, über die vorzugsweise ein Band geführt ist, das den Kolben mit dem Kraftabnehmer verbindet.

Eine bekannte Bremseinrichtung für einen Bandzylinder umfaßt das Zylinderrohr konzentrisch mit wenigstens einem Bremsbelag und ist in die Kraftabnahme integriert (EP-A-29188).

Um eine solche Bremseinrichtung in die Kraftabnahme zu integrieren, umfaßt auch die Kraftabnahme das Zylinderrohr konzentrisch. Die bekannte Bremseinrichtung kann dann als Balg ausgebildet sein, der an der das Zylinderrohr mit Spiel umfassenden, zylindrischen Innenwand des Kraftabnehmers angeordnet ist und das Zylinderrohr konzentrisch umfaßt. Durch Zuführung eines Fluids wirds der Balg aufgeweitet, wobei die Bremsbeläge zum Bremsen oder Anhalten des durch den Kolben bewegten Kraftabnehmers am zylindrischen Außenumfang des Zylinderrohres zur Anlage kommen. Bei kolbenstangenlosen Zylindern mit außen auf dem Zylinderrohr geführtem Kraftabnehmer kann zur Verdrehsicherung des das Zylinderrohr konzentrisch umfassenden Kraftabnehmers eine äußere Verschalung vorgesehen sein, die an den Zylinderrohrenden festgehalten ist und an deren profilierten Innenflächen der Kraftabnehmer in Längsrichtung des Zylinderrohres drehsicher verschieblich ist.

Bei den bekannten kolbenstangenlosen Zylindern werden daher die auf den Kraftabnehmer einwirkenden Kräfte nur zum Teil vom Gehäuse des Arbeitszylinders wirksam aufgenommen. Durch die DE-A-2404244 ist bereits ein kolbenstangenloser Arbeitszylinder bekannt, dessen Kraftabnehmer auf einem mit Rollen versehenen Schlitten angeordnet ist, der in einem sich über die Länge des Arbeitszylinders erstreckenden Führungsraum längsverschieblich geführt ist, dessen Gehäuse mit dem Zylindergehaüse des Arbeitszylinders fest verbunden ist. Der bekannte Arbeitszylinder besitzt jedoch keine Bremseinrichtung, die den Kraftabnehmer in einer gewünschten Stellung am Zylindergehäuse festhält.

Aufgabe der Erfindung ist es, einen vebesserten kolbenstangenlosen Arbeitszylinder der eingangs genannten Art anzugeben, dessen Kraftabnehmer verdrehsicher geführt ist und mit wenigstens einer Bremseinrichtung versehen ist. Die auf den Kraftabnehmer einwirkenden Kräfte sollen dabei vollständig vom Gehäuse des Arbeitszylinders aufgenommen werden, wobei der Durchmesser des Arbeitszylinders somit dem Kraftabnehmer und der Bremseinrichtung weitgehend gering gehalten wird.

Die Aufgabe wird erfindungsgemäß mit den kennzeichnenden Merkmalen des Anspruches 1 gelöst. Vorteilhafte Ausführungen und Weiterbildungen der Erfindung ergeben sich aus der Merkmalen der Unteransprüche und/oder den nachstehenden Beschreibungen für Ausführungsbeispiele, die in einer zugehörigen Zeichnung nur skizzenhaft angedeutet sind. Hierin zeigt.
Figur 1 einen Querschnitt durch ein erstes Ausführungsbeispiel,
Figur 2 einen weiteren Querschnitt durch ein zweites Ausführungsbeispiel ähnlich dem nach Figur 1,
Figur 3 einen Querschnitt durch ein drittes Ausführungsbeispiel ähnlich dem nach Figur 1 und Figur 2, jedoch in einer besonders kompakten Ausführung von geringer Höhe,
Figur4 eine Einzelheit des Ausführungsbeispiels nach Figur 3 in vergrößerter Darstellung und teilweise aufgebrochen,
Figur 5 einen Querschnitt durch ein viertes Ausführugnsbeispiel ähnlich dem nach Figur 3 und
Figur 6 einen Querschnitt durch ein fünftes Ausführungsbeispiel, das sich von den vorstehenden Ausführungsbeispielen in seiner räumlichen Gestaltung wesentlich unterscheidet.

Sämtliche Ausführungsbeispiele zeigen erfindungsgemäße Arbeitszylinder im Querschnitt durch den Kraftabnehmer. Gleiche Bezugszeichen in den Figuren bezeichnen gleiche oder entsprechende Teile. Bei den Ausführungsbeispielen nach den Figuren 1 bis 4 und 6 handelt es sich um Band- bzw. Seilzylinder. Bei dem Ausführungsbeispiel nach Figur handelt es sich dagegen um einen geschlitzten Arbeitszylinder, der mit einem Abdeckband zusammenarbeitet. Es ist klar, daß die Ausführungsbeispiele nach den Figur 1 und 2 entsprechend Figur 5 mit einer Zylinderwanddurchbrechung versehen sein können.

In Figur 1 ist das Zylinderrohr eines Bandzylinders mit 1 bezeichnet, das im Beispielsfalle als Vierkantrohr mit planen Flächen ausgebildet ist. An den Längsseiten des Zylinderrohres 1 sind L-förmige Profilteile 2 und 3 vorhanden, die das Zylinderrohr nach oben überragen und deren nach innen gerichtete Teilabschnitte 2' und 3' einen sich über die Länge des Zylinderrohres 1 erstreckenden, schachtartigen Führungsraum 4 mit einem rechteckigen Querschnitt umgrenzen, der über einen mittleren, in Achsrichtung des Zylinderrohres verlaufenden Führungsspalt 5 zwischen den einander gegenüberliegenden Stirnflächen an den freien Enden der Teilabschnitte 2' und 3' nach außen offen ist. Das Gehäuse des Führungsraumes 4 wird mit 1' bezeichnet.

In dem schachtförmigen Führungsraum 4 ist ein schlittenartiger Körper 6 verschieblich, an dem mittig ein senkrecht nach oben ragender Arm 7 angreift, der durch den Spalt 5 nach außen ragt. Der Arm 7 bildet zusammen mit dem schlittenartigen Körer 6 den Kraftabnehmer 8 des Bandzylinders. Der Kraftabnehmer 8 steht in an sich bekannter Weise über eim umlaufendes Band mit dem Kolben in Verbindung. Weder das Band noch der Kolben sind in Figur 1 dargestellt. Das Band kann in bekannter Weise in zwei Abschnitte geteilt sein, von denen der eine Abschnitt mit seinem einen Ende am vorderen längsseitigen Ende des schlittenartigen Körpers 6 angreift und über eine erste Rolle am vorderen Zylinderrohrende durch einen abgedichteten Schlitz im vorderen Zylinderkopf druckdicht geführt ist, um mit seinem vorderen Ende an der einen Seite des Kolbens anzugreifen. Entsprechend greift der andere Abschnitt des Bandes mit seinem einen Ende am entgegengesetzten hinteren längsseitigen Ende des schlittenartigen Körpers 6 an und ist über eine zweite Rolle am hinteren Zylinderrohrende durch einen weiteren abgedichteten Schlitz im hinteren Zylinderkopf druckdicht geführt, um mit seinem anderen Ende an der gegenübrliegenden anderen Seite des Kolbens anzugreifen.

Eine derartige Aufteilung und Führung des Bandes zwischen einem Kraftabnehmer und dem Kolben eines Bandzylinders ist z. B. durch die EP-A-29188 bekanntgeworden.

Es gehört weiterhin zum Stand der Technik der Bandzylinder, die Enden der beiden Abschnitte des zweigeteilen Bandes am Schlitten und am Kolben nicht fest einzuspannen, sondern gelenkig angreifen zu lassen. Die erfoderliche Bandspannung kann allein vom Band oder teilsweise vom Band und durch zusätzliche Federn aufgebracht werden, die auf die verstärkten Bandenden am Kraftabnehmer und/oder am Kolben einwirken. Es ist auch schon bekannt, im Kraftabnehmer eine spannschloßartige Vorrichtung anzuordnen, an die die Bandenden gelenkig anschließen und mit der der Verspannungsgrad des Bandes im Verhältnis zur Federspannung einstellbar ist.

Die in Figur 1 nicht gezeigte axiale Länge der Kraftabnehmers 8 kann entsprechend des axialen Länge der Kraftabnehmer bekannter Bandzylinder gewählt sein.

In den schlittenartigen Körper 6 ist die Bremseinrichtung integriert. Hierzu ist der schlittenartige Körper 6 im Querschnitt doppel-T-förmig ausgebildet. Auf diese Weise sind an den beiden Längsseiten des schlittenartigen Körpers 6 Ausnehmungen 9 und 10 mit rechteckigem Querschnitt Gebildet, in denen Bremskörper 11 und 12 verschieblich geführt sind, die an ihren äußeren Stirnflächen Bremsbeläge 13 und 14 tragen, die inneren Flächenabschnitte 15 und 16 an den längsseitig am Zylinderrohr 1 vorhandenen Profilteilen 2 und 3 gegenüberliegen. Die Flächenabschnitte 15 und 16 können von Flachteilen 17 und 18 gebildet sein, die an Innenflächen der Profilteile 2 und 3 festgehalten sind.

An den inneren Stirnflächen der Bremskörper 11 und 12 sind druckkissenartige Abdichtungselemente 19 und 20 vorgesehen, deren äußere Ränder 21 und 22 sich lippenartig an den inneren Führungsflächen der Ausnehmungen 9 und 10 in dem schlittenartigen Körper 6 anlegen. Auf diese Weise werden zwischen dem druckkissenartigen Abdichtungselementen 19 und 20 aus Gummi oder Kunststoff und den inneren Begrenzungen der Ausnehmung 9 und 10 druckdichte Räume 23 und 24 Gegildet. Die Räume stehen über Querbohrungen 25 und 26 mit einer Längsbohrung 27 in dem Arm 7 in Verbindung. Der Arm 7 weist an seinem oberen Ende einen Anschluß für einen flexiblen Schlauh auf, der hier nicht dargestellt ist und über den Druckmittel aus einer Druckmittelquelle, insbesondere einer Druckluftquelle an die Längsbohrung 27 angeschlossen ist. Bei einer Druckbeaufschlagung der Räume 23 und 24 mit Druckmittel aus der nicht dargestellten Druckmittelquelle über die Bohrung 27, 25 und 26 werden die Druckörper 11 und 12 mit ihren Reibungsbelägen 13 und 14 an die gehäusefesten Flächenabschnitte 15 und 16 angedrückt, um dadurch die Bewegung des Kraftabnehmers 8 abzubremsen und/oder den Kraftabnehmer 8 in einer bestimmten Position festzuhalten bzw. zu positionieren.

Es ist ohne weiteres klar, daß die druckdichten Räume 23 und 24 auch in anderer als der dargestellten Weise an eine Druckmittelquelle angeschlossen sein können. Weiterhin ist klar, daß statt der zwei zum Bremsen auseinanderspreeizbaren Druckörper 11 und 12 auch nur ein einziger Druckkörper in dem schlittenartigen Teil 6 des Kraftabnehmers 8 verschieblich angeordnet sein kann, der z. B. mit einem Reibbelag gegen die äußere Rohrprofilfläche 28 des Vierkantzylinderrohres 1 pneumatisch gedrückt werden, um den Kraftabnehmer 8 abzubremsen und/oder zu positionieren.

Zur besseren Führung des Kraftabnehmers 8 innerhalb des schachtartigen Führungsraumes 4 sind auf der Rohrfläche 28 des Vierkantrohres 1 und an den gegenüberliegenden Innenflächen der Teilabschnitte 2' und 3' der « L-förmigen » Profilteile 2 und 3 Gleitbänder 28' und 28" angebracht, wie in Figur 1 dargestellt ist. Weitere Gleitbänder können an den gegenüberliegenden Stirnflächen der Teilabschnitte 2' und 3' angebracht sein, die in Figur 1 mit 29 und 30 bezeichnet sind, und die den Führungsspalt 5 begrenzen, durch den der Arm 7 des Kraftabnehmers 8 nach außen ragt. An diesen Arm 7 greifen nicht dargestellte Teile, z. B. Werkstücke, an, die von den Kraftabnehmer 8 in Archsrichtung des Zylinders verschoben werden sollen.

Der schachtartige Führungsraum 4 stellt einerseits eine drehsichere Führung für den Kraftabnehmer 8 dar und weist Flächen 15, 16 auf, an denen sich die in den Kraftabnehmer 8 integrierte Bremseinrichtung 11-15 und 19-22 bei einer Druckmittelbeaufschlagung aufstützen kann.

Es ist klar, daß der schachtartige Führungsraum 4 mit dem Führungsschlitz 5 nicht die in Figur gezeigte Gestalt aufweisen muß. Richtig ist, daß die inneren gehäusefesten Flächen 15 und 16 im weitesten Sinne als gehäusefeste Profilabschnitte 15 und 16 des Zylinderrohres 1 aufzufassen sind, an denen sich die Bremseinrichtung 11-14 und 19-22 innerhalb der Kraftabnahme 6 abstützen kann. Es ist vorstehend schon gesagt, daß die Bremseinrichtung wenigstens einen Druckörper aufweist und daß entsprechend nur ein Profilabschnitt des Zylinderrohres 1 vorhanden sein muß, an welchem sich die Bremseinrichtung abstützen kann.

Es ist klar, daß das Zylinderrohr nicht die in Figur 1 gezeigte Profilgestalt aufweisen muß. Aufgrund der erfindungsgemäßen Lehre erkennt der Fachmann, daß das Zylinderrohr in verschiedener Weise profiliert sein kann, wobei die Profilflächen zur Anlage der Bremseinrichtung einstückig mit dem Zylinderrohr sein können oder zu Gehäuseteilen gehören können, die am Zylinderrohr festgehalten sind.

Wie durch das Ausführungsbeispiei nach Figur 1 deutlich wird, sind erfindungsgemäß erste Profilflächen (u. a. mit den Bezugszeichen 28 gekennzeichnet) zur drehsicheren Führung des Kraftabnehmers 8 und zweite Profilflächen 15, 16 zur Abstützung der Bremseinrichtung 11-14 und 19-22 vorhanden.

Bei der Ausführung nach Figur 1 wird außerdem deutlich, daß die auf den Kraftabnehmer 8 einwirkenden Kräfte im wesentlichen von einer Profilfläche 28 des Zylinderrohres aufgenommen werden, die in ihren Flächenabmessungen unabhängig ist von dem Durchmesser des Zylinderrohres 1. Der Kraftabnehmer 8 beinhaltet dabei die Bremseinrichtung 11-14 und 19-22, ohne daß diese das Zylinderrohr umfaßt. Die gehäusefesten Profilflächen 15 und 16 sind dabei unabhängig vom Durchmesser des Zylinderrohres in ihrer Flächengroße und Flächengestalt derart wählbar, daß eine optimale Abbremsung und Positionierung des Kraftabnehmers 8 möglich ist, wobei außberdem die Reibungsflüsse der Bremseinrichtung im gelösten Zustand auf die leichte Verschieblichkeit des Kraftabnehmers einen weitgehend geringen Einfluß ausüben.

Die Ausführung nach Figur 2 unterscheidet sich dadurch von der Ausführung nach Figur 1, daß der schachtförmige Führungsraum 4, in dem der Kraftabnehmer 8 verschieblich ist, nicht rechteckig, sondern sechseckig ausgebildet ist. Auf diese Weise lassen sich die gehäusefesten Flächen 15 und 16 keilförmig gestalten, wie Figur 2 verdeutlicht.

Entsprechend können die vorderen Stirnflächen der Druckkörper 11 und 12 keilförmig ausgebildet sein, so daß keilförmige Bremsbeläge 13 und 14 vorgesehen sind, die an den keilförmigen Flächen 15 und 16 zur Anlage kommen.

Die den schachtförmigen Führungsraum 4 begrenzenden Profilabschnitte 2 und 3 sind im Beispielsfalle einstückig mit dem Zylinderrohr 1. Es ist natürlich klar, daß die Profilabschnitte 2 und 3 auch zu einem mit dem Zylinderrohr 1 verbundenen Profilkörper gehören können. Die keilförmig ausgebildete Bremseinrichtung kann gegenüber der Bremseinrichtung nach Figur 1 vorteilhat sein, da die zur Verfügung stehende Bremsfläche vergrößert ist und die Keilwirking in Abhängigkeit von dem gewählten Keilwinkel zur Bremsung ausgenutzt werden kann. Es ist klar, daß dann zweckmäßigerweise Federn vorhanden sind, die die Bremskörper nach einer Bremsung in ihre Lösestellung zurückbewegen.

Durch Figur 2 wird besonders deutlich, daß die Erfindung nicht auf die Ausführung nach Figur 1 beschränkt ist.

Figur 3 zeigt einen Querschnitt durch einen Arbeitszylinder ähnlich dem nach Figur 1 und Figur 2.

Der Führungsraum 4 besitzt hier einen besonderen länglich ausgebildeten Querschnitt mit jeweils nach außen abgerundeten Seitenflächen 45 und 46 und einem Kraftabnehmer 8, der von dem schlittenartigen Körper 6 und einem mittig an dem Körper 6 angreifenden Arm oder Mitnehmer 7 gebildet ist, welcher durch den Spalt 5 des Führungsraumes nach außen ragt. Der schlittenartige Körper 6 ist in Figur 4 gegenüber Figur 3 vergrößert als Einzelheit teilweise aufgebrochen und im Schnitt dargestellt.

An dem Arm 7 sind die einen Seilenden der nicht dargestellten Seilabschnitte festgehalten, die jeweils von einer Seite des Armes über eine Rolle am einen Ende des Arbeitszylinders an die eine Seite des Kolbens angeschlossen sind. Durch einen Spalt 47 in dem Mitnehmer 7 des Kraftabnehmers 8 ist ein in Figur 3 nicht dargestelltes Abdeckband geführt, das mit seinen beiden Enden an den Enden des Arbeitszylinders festgehalten ist und das den Spalt 5 des Führungsraumes 4 weitgehend staubdicht abschließt. An dem den Rand des Spaltes 5 übergreifenden Außenflächen des Mitnehmers 7 befindet sich eine umlaufende Nut oder Vertiefung zur Aufnahme einer Staubabdeckung 48, die sich mit einem elastischen Lippenrand an der Außenseite des Zylindergehäuses abstützt.

In dem kopfseitigen Ende des Mitnehmers sind über seine Länge verteilt, mehrere Bohrungen 49 zum Anschluß eines Werkzeuges oder dergleichen vorhanden, das von dem Arbeitszylinder hin- und herbewegt werden soll.

Iri dem Mitnehmer befinden sich außerdem Kanäle 27 mit einem Anschluß 51 an eine nicht dargestellte Druckmittelquelle zum Betrieb einer Bremseinrichtung, die in den schlittenartigen Körper 6 integriert ist. Die Kanäle 50 schließen an ein Rohr 52 in einer Querbohrung 53 an, die den Mitnehmer durchdringt.

Der in Figur 4 als ganzes gezeigte schlittenartige Körper 6 ist mit seinen beiden Enden 54 und 55 der Gestalt der inneren Begrenzungswände des im Querschnitt länglichen Führungsraumes 4 besonders angepaßt. Zwischen den beiden Enden 54 und 55 weist der schlittenartige beidseitig gleichartige Ausnehmungen 56 und 57 auf, in denen bewegliche Membranhalter 58 und 59 angeordnet sind, die Bohrungen 60 und 61 aufweisen, in die die Enden des Rohres 52 verschieblich eingreifen. Die Bohrungen 60 und 61 stehen mit Kanälen 62 und 63 (Fig. 6) in Verbindung, die über die Bohrungen 60 und 61, das Rohr 52 und die Kanäle 50 an den Druckmittelanschluß 51 angeschlossen sind. Die Membranhalter 58 und 59 tragen Membrane 64 und 65, die den Membranhalter schuhartig übergreifen. Mit je einer Platte 66 und 67 sind die umgeschlagenen Membranenden an den Rückseiten der Membranhalter 58 und 59 festgehalten. Die Platten 66 und 67 können an den Membranhaltern 58 und 59 mit nicht dargestellten Schrauben angeschraubt sein.

Die Membranhalter 58 und 59 sind mit den Membranen 64 und 65 in den Ausnehmungen 56 und 57 des schlittenartigen Körpers 6 mit geringem Spiel verschieblich an den Rochrenden des Rohres 52 gehalten. Zum dichten Anschluß des Bremsdruckmittels, beispielsweise Druckluft, sind Dichtungsringe 68 und 69 vorgesehen, die sich in Nuten in den Bohrlochwänden der Bohrung 60 und 61 befinden. Am Außenumfang der Membranen 64 und 65 befinden sich streifenförmige Bremsbeläge 70 und 71, die bei einer Druckbeaufschlagung der Membranen durch Zuführung von Druckmittel über den Anschluß 51, die Kanäle 50, das Rohr 52 und die Kanäle 62 und 63 durch Aufweiten der Membranen 64 und 65 an die Innenwände des Führungsraumes 4 gedrückt werden, um den schlittenartigen Körper 6 und damit den Kraftabnehmer 8 in einer gewünschten Stellung am Bremszylinder festzuhalten order die Kolbenbewegung abzubremsen. Dank der beweglichen Halterung der Membranahlter 58 und 59 an den Enden des Rohres 52 werden dieses bei einer Druckbeaufschlagung in die richtige Lage gedrückt.

An dem Mittelsteg 72 des schlittenartigen Körpers 6 greift der Mitnehmer 7 an, der in Figur 6 nicht dargestellt ist.

Die in Figur horizontale Breitenerstreckung des Führungsraumes ist vorteilhafterweise etwas größer als der Durchmesser des Zylinderhohlraumes 73 für den in seinem Mittelabschnitt geschnitten dargestellten, zylindrischen Kolben. Das Breiten/Höhen-Verhältnis des Führungsraumes 4 ist vorteilhafterweise größer als 2 : 1, vorzugsweise etwa 3 : 1. Bezogen auf den länglichen Querschnitt des Rührungsraumes, wobei die mittlere Länge des Querschnittes größer ist als die mittlere Breite, ist das Längen/Breitenverhältnis vorteilhalfterweise größer als 2 : 1, vorzugsweise etwa 3 : 1.

Figur 5 ziegt einen Querschnitt durch einen erfindungsgemäßen Arbeitszylinder entsprechend Figur 3. Der Schnitt liegt hier in einer Ebene im Bereich eines Endes 54 bzw. 55 des schlittenartigen Körpers 6, also außerhalb der Bremseinrichtung.

Die Figur 5 unterscheidet sich von der Figur 3 im wesentlichen nur dadurch, daß die Gehäusetrennwand 74 zwischen dem Zylinderhohlraum 73 und dem Führungsraum 4 einen Spalt oder Schlitz 75 aufweist, durch den ein nicht dargestellter Arm greift, um den gleichfalls nicht dargestellten Kolben im Zylinderhohlraum an den Kraftabnehmer 8 anzuschließen. Zur druckmitteldichten Abdichtung des Zylminderhohlraumes 72 ist ein Abdeckband 76 vorgesehen, das zur Abdeckung des Spaltes 75 in eine Nut 77 eingreift, wobei es innenseitig an die zylindrishe Innenwand des Zylinderhohlraumes anschließt. Außenseitig besitzt das Band ein Profil mit längsseitigen, rippenförmigen Erhebungen 78 und 79, die in entsprechende rillenförmige Vertiefungen längs der Ränder des Schlitzes 75 einrasten oder eindrücken, um den Spalt 75 druckmitteldicht abzuschließen. Die Ausführung nach Figur 5 trifft also keinen Seil- oder Bandzylinder, sondern einen kolbenstangenlosen Zylinder mit einem geschlitzten Zylindergehäuse, wobei der Kolben mit einem Arm starr mit dem Kraftabnehmer im Führungsraum 4 verbunden ist. Das Abdeckband befindet sich dabei in an sich bekannter Weise vor und hinter dem Kolben in seiner Abdichtstellung und ist nur im unmittelbaren Bereich des Kolbens aus seiner Dichtstellung abgehoben.

Das weitere im Beispielsfalle profillose Abdeckband zur Abdeckung der schlitzförmigen Öffnung 5 des Führungsraumes 4 ist mit 84 bezeichnet. Durch die Figur 3 und 5 wird deutlich, daß das gleiche Rohrprofil, das einerseits den Zylinderhohlraum 73 und andererseits den Führungsraum 4 für den Kraftabnehmer 8 einschließt, für einen Band- oder Seilzylinder und für einen sogenannten geschlitzten Zylinder verwendet werden kann.

Das erfindungsgemäße Profil, das den Zylinderhohlraum 73 und den Führungsraum 4 umfaßt und als ein Doppelrohr bezeichnet werden kann, läßt sich z. B. aus Aluminium im Strangpreßverfahren fertigen. Hierbei kann es zweckmäßig sein, die Außenkonturen, abweichend von den dargestellten Querschnitten in den Figur 3 und 5, derart zu wählen, daß über den Umfang etwa im wesentlichen gleiche Wandstärken erhalten werden.

Figur 6 zeigt noch einen weiteren Querschnitt durch einen erfindungsgemäßen Arbeitszylinder, bei dem ein zylindrisches Rohr 1 zur Aufnahme des nicht dargestellten Kolbens über einen sich über die Rohrlänge erstreckenden Verbindungssteg 81 mit einem rahmenartigen Gehäuse 1' verbunden ist, das in seinem Inneren den Fühgrungsraum 4 für den Kraftabnehmer 8 bildet.

Der Kraftabnehmer 8 besteht hier aus einem schlittenartigen Körper 6, in der Gestalt eines Rohrabschnittes, der das zylindrische Rohr 1 umfaßt und einen Schlitz 83 aufweist, durch den der Verbindungssteg 81 greift. In dem schlittenartigen Körper 6 greift ein Mitnehmer 7 an, der zusammen mit dem schlittenartigen Körper 6 den Kraftabnehmer 8 bildet. Der Mitnehmer 7 ragt durh eine schlitzartige Öffnung 5 das rahmenartige Gehäuse 1'. Der Mitnehmer 7 kann entsprechend den Mitnehmern in Figur 3 und 5 ausgebildet sein. Das Abdeckband für die Öffnung 5 ist entsprechend wie in Figur 5 mit 84 bezeichnet.

Der Kraftabnehmer 8 wird in der Öffnung 5 und/oder an dem Verbindungssteg 81 verdrehsicher geführt. Hierzu sind in den Spalten bzw. Schlitzen zwischen den Öffnungsrändern der Öffnung 5 und dem Mitnehmer 7 und/oder zwischen den Öffnungsrändern der Öffnung 83 und dem Verbindungssteg 81 an sich bekannte Materialien angeordnet, die eine gute Gleitführung ermöglichen. An der rohrförmigen Innenwand des schlittenartigen Körpers 6 ist ein Balg 85 angeordnet und zwischen dem Balg 85 und der Außenfläche des zylindrischen Rohres 8 sind Bremsbeläge 85' vorhanden, deren ringsegmentartige Unterbrechungen nicht dargestellt sind.

Über den Mitnehmer 7, der entsprechend Figur 3 an eine Druckmittelquelle anschließbar ist, ist der Raum zwischen der Innenwand des schlittenartigen Körpers 6 und dem Balg 85 mit Druckmittel beaufschlagbar. Hierzu weist der Mitnehmer entsprechend Figur 3 Kanäle auf, die den Druckmitteleinfluß an den Raum zwischen der Innenwand des schlittenartigen Körpers 6 und dem Balg 85 gewährleisten. Durch Eindrücken des Balges radial nach innen bei einer Druckmittelbeaufschlagung werden die Bremsbeläge an die Außenwand des zylindrischen Rohres 1 gedrückt. Es ist klar, daß der Belag auch aus zwei halbschalenförmigen Hälften zusammengesetzt sein kann, die sich jeweils vom Ansatz des Mitnehmers am rohrsegmentartigen Körper 6 bis zum Öffnungsrand der Öffnung 83 im Körper 6 erstrecken. Weiterhin ist klar, daß das zylindrische Rohr 1 einen Schlitz 74 entsprechend Figur aufweisen kann, der mit einem Abdeckband 76 entsprechend Figur 5 abgedichtet werden kann.

Das in Figur gezeigte, erfindungsgemäße Profil mit einem innenliegenden, zylindrischen Rohr 1 für den nicht dargestellten Kolben und einen das Rohr umfassenden Führungsraum 4 für den Kraftabnehmer, dessen schlittenartiger Teil das zylindrische Rohr rohrsegmentartig umgreift, kann sowohl für einen Band- oder Seilzylinder als auch für einen sogenannten geschlitzten Zylinder geeignet sein. Das Profil 3 und 5 aus Aluminium im Strangpreßverfahren herstellbar.

Es ist klar, daß das rahmenartige Gehäuse 1' zur Bildung des Führungsraumes 4 auch einen anderen Querschnitt aufweisen kann, als er in Figur 6 dargestellt ist. Insbesondere braucht er nicht eine rechteckige Innen- und/oder Außenumrandung besitzen.

Aufgrund der im Querschnitt länglichen Gestalt des Führungsraumes 4 in den Ausführungsbeispielen nach Figur und 5 und der Anordnung des zylindrischen Rohres 1 innerhalb des Führungsraumes 4 nach Figur 6 sind dem Konstrukteur durch die Erfindung grundsätzliche Wege aufgezeigt, Profile für einen kolbenstangenlosen Arbeitszylinder anzugeben, die sich im Strangpreßverfahren aus Aluminium herstellen lassen und eine geringe Bauhöhe beanspruchen. Es ist klar, daß die Erfindung nicht auf kolbenstangenlose Arbeitszylinder beschränkt ist, die in einem schlittenartigen Körper des Kraftabnehmers eine Bremseinrichtung integriert haben. Insbesondere die Ausführungen nach den Figur 3 bis 6 zeigen grundsätzliche Lösungswege, die mit Bremseinrichtungen versehen sind. Die erfindungsgemäßen Profile in ihren grundsätzlichen Gestalten nach den Figur3, 5 und 6 zur Bildung von einstückigen Doppelrohren für einen zylindrischen Hohlraum zur Aufnahme des Kolbens und einem Führungsraum zur Führung des Kraftabnehmers sind besonders vorteilhaft. Es ist klar, daß entsprechende Arbeitszylinder auch aus zwei oder mehreren Profilteilen zsuammengesetzt werden können, ohne daß damit grundsätzlich von den erfindungsgemäßen Profilformen abgewichen wird.

Das Abdeckband 84 dient einem verschmutzungssicheren Abdecken des Schlitzes 5, wodurch des Führungsraum 4 auch bei Verwendung des Zylinders in sehr verschmutzungsgefährdeter Umgebung sicher saubergehalten und ein störungsfreier Betrieb des Zylinders sichergestellt werden kann.

## Patentansprüche

1. Fluidgetriebener kolbenstangenloser Arbeitszylinder mit längs des Zylindergehäuses (1) verdrehsicher geführtem Kraftabnehmer (8), der einen schlittenartigen Körper (6) aufweist, welcher innerhalb eines sich im wesentlichen über die Länge des Arbeitszylinders erstreckenden Führungsraumes (4) längsverschieblich geführt ist, dessen Gehäuse (1') mit dem Zylindergehäuse (1) fest verbunden ist und wobei ein Mitnehmer (7) am schlittenartigen Körper (6) aus dem Führungsraum (4) nach außen geführt ist, dadurch gekennzeichnet, daß in dem schlittenartigen Körper (6) eine Bremseinrichtung (11-14) integriert ist, die mit mindestens einem den Führungsraum (4) innen begrenzenden Wandabschnitt (15, 16 ; 45, 46, 10) reibschlüssig zusammenwirkt.

2. Arbeitszylinder nach Anspruch 1, dadurch gekennzeichnet, daß der Führungsraum (4) eine schlitzförmige Öffnung (5) zum Durchtritt des Mitnehmers (7) aufweist.

3. Arbeitszylinder nach Anspruch 1 und 2, dadurch gekennzeichnet, daß das Gehäuse (1) des Arbeitszylinders und das Gehäuse (1') des Führungsraumes (4) ein Doppelrohr bilden.

4. Arbeitszylinder nach Anspruch 3, dadurch gekennzeichnet, daß das Gehäuse (1) des Arbeitszylinders innerhalb des Gehäuses (1') des Führungsraumes (4) liegt, wobei das Gehäuse (1) des Arbeitszylinders über einen länglichen Verbindungssteg (81) an das Gehäuse (1') des Führungsraumes (4) fest angeschlossen ist.

5. Arbeitszylinder nach Anspruch 4, dadurch gekennzeichnet, daß das Gehäuse (1) des Arbeitszylinders eine zylindrische Mantelfläche aufweist, die an den Verbindungssteg (81) anschließt.

6. Arbeitszylinders nach Anspruch 5, dadurch gekennzeichnet, daß der schlittenartige Körper (6) des Kraftabnehmers (8) aus einem die zylindrische Mantelfläche des Gehäuses (1) im wesentlichen umgreifenden Rohrabschnitt mit einem Längsschlitz (83) zum Durchtritt des Verbindungssteges (81) besteht.

7. Arbeitszylinder nach Anspruch 6, dadurch gekennzeichnet, daß der Mitnehmer (7) am schlittenartigen Teil (6) des Kraftabnehmers (8) aus einem länglichen Ansatz besteht, der zur verdrehsicheren Führung des Kraftabnehmers durch die schlitzförmig ausgebildete Öffnung (5) des Führungsraumes (4) greift.

8. Arbeitszylinder nach Anspruch 6 oder 7, dadurch gekennzeichnet, daß die den Längsschlitz (83) bildenden Flächen zur verdrehsicheren Führung des Kraftabnehmers (8) am Verbindungssteg (81) geführt sind.

9. Arbeitszylinder nach Anspruch 2, dadurch gekennzeichnet, daß der Führungsraum (4) durch eine mittlere Gehäusewand von dem Arbeitszylinderhohlraum (73) getrennt ist.

10. Arbeitszylinder nach Anspruch 9, dadurch gekennzeichnet, daß der Führungsraum (4) einen länglichen Querschnitt und der Arbeitszylinderhohlraum (73) einen runden Querschnitt aufweist, wobei die Längsebene durch die beiden Achsen des Arbeitszylinderhohlraumes (73) und des Führungsraumes (4) im wesentlichen mittig durch die schlitzförmige Öffnung (5) des Führungsraumes zum Durchtritt des Mitnehmers (7) am Kraftabnehmer (8) läuft.

11. Arbeitszylinder nach Anspruch 10, dadurch gekennzeichnet, daß der maximale Längsdurchmesser des Führungsraumes (4) gleich groß oder größer ist als der Durchmesser des Arbeitszylinderhohlraumes (73).

12. Arbeitszylinder nach Anspruch 10 oder 11, dadurch gekennzeichnet, daß das Längen/Breitenverhältnis des Führungsraumes (4) wenigstens 2 : 1, vorzugsweise 3 : 1 beträgt.

13. Arbeitszylinder nach einem der Ansprüche 10 bis 12, dadurch gekennzeichnet, daß der Führungsraum (4) von jeweils nach außen abgerundeten Seitenflächen (45, 46) und im wesentlichen parallel verlaufenden Längsflächen begrenzt ist.

14. Arbeitszylinder nach Anspruch 1, dadurch gekennzeichnet, daß die Bremseinrichtung druckmittelbetätigt ist.

15. Arbeitszylinder nach Anspruch 14, dadurch gekennzeichnet, daß die Bremseinrichtung aus wenigstens einem an die Bremsdruckquelle angeschlossenen Membranhalter (58, 59) besteht, an den eine Membran (64, 65) mit ihren Rändern dicht angeschlossen ist, daß der Membranhalter (58, 59) wenigstens eine Öffnung besitzt, die die Bremsdruckquelle an den Raum zwischen der Membran (64, 65) und dem Membranhalter (58, 59) anschließt, und daß an den Außenflächen der Membran (64, 65) radial bewegliche Bremsbeläge (70, 71) vorhanden sind, die bei einer Druckbeaufschlagung der Membran an den Wandabschnitten (45, 46) des Führungsraumes (4) angreifen.

16. Arbeitszylinder nach Anspruch 15, dadurch gekennzeichnet, daß die Bremseinrichtung zwei längliche Membranhalter (58, 59) aufweist, die jeweils in einen von zwei durch einen mittleren Steg voneinander getrennten seitlichen Ausnehmungen des schlittenartigen Körpers (6) mit Spiel angeordnet und mit einem Anschlußrohr (52) an eine mit der Druckmittelquelle in Verbindung stehende Bohrung (50) in dem mittleren Steg angeschlossen sind, und daß der schlittenartige Körper (6) außerhalb der Ausnehmung an dem Führungsraum (4) begrenzende Wandflächen (45, 46) angepaßte Führungsflächen aufweist.

17. Arbeitszylinder nach Anspruch 1, dadurch gekennzeichnet, daß zur Abdeckung der schlitzförmigen Öffnung (5) des Führungsraumes (4) ein Abdeckband (84) vorgesehen ist, das mit seinen beiden Enden an den Enden des Arbeitszylinders festgelegt ist und durch einen außerhalb des Arbeitszylinders liegenden Spalt (47) in dem Kraftabnehmer (8) geführt ist.

18. Arbeitszylinder nach Anspruch 1, dadurch gekennzeichnet, daß der Führungsraum (4) erste Wandabschnitte (15, 16 ; 45, 46) aufweist, die als Bremsflächen ausgebildet sind, und zweite Wandabschnitte (5 ; 28) besitzt, die zur verdrehsicheren Führung des Kraftabnehmers (8) ausgebildet sind.

19. Arbeitszylinder nach einem oder mehreren der vorstehenden Ansprüche, dadurch gekennzeichnet, daß der Kolben des Arbeitszylinders durch eine schlitzförmige Öffnung (75) in der Gehäusewand des Areitszylinders mit dem Kraftabnehmer (8) mechanisch verbunden ist und ein an den beiden Enden des Arbeitszylinderhohlraumes (73) festgehaltenes und durch die mechanische Verbindung zwischen dem Arbeitszylinder und dem Kraftabnehmer (8) geführtes Band (76) vorgesehen ist, das zur druckmitteldichten Abdeckung der schlitzförmigen Öffnung (75) in die schlitzförmige Öffnung begrenzenden, profilierten Randflächen (77) einknüpfbar oder eindrückbar ausgebildet ist.

## Claims

1. Fluit-operated working cylinder with no piston rod, having a power receiver (8) guided in rotation-resistant manner along the. cylinder housing (1), which receiver has a cradle-like body (6) which is guided in longitudinally displaceable manner inside a guide chamber (4) extending substantially over the length of the working cylinder, the housing (1') of which guide chamber is firmly connected to the cylinder housing (1) and wherein an actuator (7) on the cradle-like body (6) is guided outwardly out of the guide chamber (4), characterised in that in the cradle-like body (6) there is integrated a brake device (11-14) which co-operates in friction-tight manner with at least one wall section (15, 16 ; 45, 46, 10) limiting the guide chamber (4) on the inside.

2. Working cylinder according to claim 1, characterised in that the guide chamber (4) has a slot-like aperture (5) for the passage of the actuator (7).

3. Working cylinder according to claim 1 and 2, characterised in that the housing (1) of the working cylinder and the housing (1') of the guide chamber (4) form a double pipe.

4. Working cylinder according to claim 3, characterised in that the housing (1) of the working cylinder lies inside the housing (1') of the guide chamber (4), whereby the housing (1) of the working cylinder is fixedly attached to the housing (1') of the guide chamber (4) by means of an elongated connecting crosspiece (81).

5. Working cylinder according to claim 4, characterised in that the housing (1) of the working cylinder has a cylindrical surface which adjoins the connecting crosspiece (81).

6. Working cylinder according to claim 5, characterised in that the cradle-like body (6) of the power receiver (8) comprises a pipe section substantially surrounding the cylindrical surface of the housing (1), having a longitudinal slot (83) forthe passage of the connecting crosspiece (81).

7. Working cylinder according to claim 6, characterised in that the actuator (7) on the cradle-like part (6) of the power receiver (8) comprises an elongated extension which engages with the slot-like aperture (5) of the guide chamber (4) for the rotation-resistant guiding of the power receiver.

8. Working cylinder according to claim 6 or 7, characterised in that the surfaces forming the longitudinal slot (83) for the rotation-resistant guiding of the power receiver (8) are guided on the connecting crosspiece (81).

9. Working cylinder according to claim 2, characterised in that the guide chamber (4) is separated from the working cylinder cavity (73) by a mid housing wall.

10. Working cylinder according to claim 9, characterised in that the guide chamber (4) has an elongated cross-section and the working cylinder cavity (73) has a circular cross-section, wherein the longitudinal plane through the two axes of the working cylinder cavity (73) and of the guide chamber (4) runs substantially in the middle through the slot-like aperture (5) of the guide chamber for the passage of the actuator (7) of the power receiver (8).

11. Working cylinder according to claim 10, characterised in that the maximum longitudinal diameter of the guide chamber (4) is as great as, or greater than, the diameter of the working cylinder cavity (73).

12. Working cylinder according to claim 10 or 11, characterised in that the length/width relationship of the guide chamber (4) is at least 2: 1. preferably 3 : 1.

13. Working cylinder according to one of claims 10 to 12, characterised in that the guide chamber (4) is limited by respectively outwardly side faces (45, 46) and substantially parallel running longitudinal faces.

14. Working cylinder according to claim 1, characterised in that the brake device is actuated by pressure medium.

15. Working cylinder according to claim 14, characterised in that the brake device comprises at least one diaphragm holder (58. 59) connected to the brake pressure source, and closely adjoining this with its edges is a diaphragm (64, 65), in that the diaphragm holder (58, 59) has at least one aperture which connects the brake pressure source to the space between the diaphragm (64, 65) and the diaphragm holder (58, 59), and in that at the outer surfaces of the diaphragm (64, 65) there are radially movable brake linings (70, 71) which engage on the wall sections (45, 46) of the guide chamber (4) when the diaphragm is acted on by pressure.

16. Working cylinder according to claim 15, characterised in that the brake device has two elongated diaphragm holders (58, 59) which are respectively arranged with clearance in one of two recesses of the cradle-like body (6) which are separated laterally from each other by a centre crosspiece, and are attached in the centre crosspiece with a connecting pipe (52) to a bore (50) connected to the pressure medium source, and in that the cradle-like body (6) outside the recess has guide faces adapted to wall faces (45, 46) adjacent to the guide chamber (4).

17. Working cylinder according to claim 1, characterised in that to cover the slot-like aperture (5) of the guide chamber (4) there is provided a masking tape (84) which is laid securely with both its ends on the ends of the working cylinder and is guided through a gap (47) in the power receiver (8) lying outside the working cylinder.

18. Working cylinder according to claim 1, characterised in that the guide chamber (4) has first wall sections (15, 16 ; 45, 46), which are constructed as brake surfaces, and second wall sections (5 ; 28) which are constructed for the rotation-resistant guiding of the power receiver (8).

19. Working cylinder according to one or several of the preceding claims, characterised in that the piston of the working cylinder is mechanically connected to the power receiver (8) by means of a slot-like aperture (75) in the housing wall of the working cylinder, and there is provided a band (76) retained at both ends of the working cylinder cavity (73) and guided by the mechanical connection between the working cylinder and the power receiver (8), which band is constructed to be tied or pressed in profiled lateral faces (77) limiting the slot-like aperture for the pressure-medium- tight covering of the slot-like aperture (75).

## Revendications

1. Cylindre de travail sans tige de piston, à commande par un fluide et à prise de force (8) guidée le long du carter de cylindre (1), sans pouvoir tourner, du type comportant un corps (6) en forme de chariot, qui est guidé longitudinalement dans une chambre de guidage (4) qui s'étend sensiblement sur la longueur du cylindre de travail et dont le carter (1') est relié rigidement au carter de cylindre (1), un entraîneur (7) porté par le corps (6) en forme de chariot se projetant hors de la chambre de guidage (4), caractérisé par le fait qu'au corps (6) en forme de chariot est intégré un dispositif de freinage (11-14) qui coagit par friction avec au moins une section de paroi limitant intérieurement la chambre de guidage (4).

2. Cylindre de travail selon la revendication 1, caractérisé par le fait que la chambre de guidage (4) comporte une ouverture en forme de fente (5) pour le passage de l'entraîneur (7).

3. Cylindre de travail selon la revendication 1 et 2, caractérisé par le fait que le carter (1) du cylindre de travail et le carter (1') de la chambre de guidage (4) constituent un double tube.

4. Cylindre de travail selon la revendication 3, caractérisé par le fait que le carter (1) du cylindre de travail se situe à l'intérieur du carter (1') de la chambre de guidage (4), le carter (1) du cylindre de travail étant relié fermement au carter (1') de la chambre de guidage (4) par l'intermédiaire d'une barrette de liaison allongée (81).

5. Cylindre de travail selon la revendication 4, caractérisé par le fait que le carter (1) du cylindre de travail comporte une surface latérale cylindrique qui se raccorde à la barrette de liaison (81).

6. Cylindre de travail selon la revendication 5, caractérisé par le fait que le corps (6) en forme de chariot de la prise de force (8) est constitué par une section tubulaire entourant sensiblement la surface latérale cylindrique du carter (1), et pourvue d'une fente longitudinale (83) pour le passage de la barrette de liaison (81).

7. Cylindre de travail selon la revendication 6, caractérisé par le fait que l'entraîneur (7) qui est porté par l'élément (6) en forme de chariot de la prise de force (8), est constitué par un appendice allongé qui passe, en vue du guidage, sans pouvoir tourner, de la prise de force, par l'ouverture (5) en forme de fente de la chambre de guidage (4).

8. Cylindre de travail selon la revendication 6 ou 7, caractérisé par le fait que les surfaces qui forment la fente longitudinale (43) et qui servent au guidage, sans rotation, de la prise de force (8), sont guidées au niveau de la barrette de liaison (81).

9. Cylindre de travail selon la revendication 2, caractérisé par le fait que la chambre de guidage (4) est séparée de la cavité (73) du cylindre de travail par une paroi de carter médiane.

10. Cylindre de travail selon la revendication 9, caractérisé par le fait que la chambre de guidage (4) comporte une section transversale allongée et la cavité (73) du cylindre de travail comporte une section transversale ronde, étant noté que le plan longitudinal passant par les deux axes de la cavité (73) du cylindre de travail et de la chambre de guidage (4), passe sensiblement par le milieu de l'ouverture (5) en forme de fente de la chambre de guidage et servant au passage de l'entraîneur porté par la prise de force (8).

11. Cylindre de travail selon la revendication 10, caractérisé par le fait que le diamètre longitudinal maximum de la chambre de guidage (4) est égal ou supérieur au diamètre de la cavité du cylindre de travail (73).

12. Cylindre de travail selon la revendication 10 ou 11, caractérisé par le fait que le rapport entre longueur/largeur de la chambre de guidage (4) est au moins égal à 2 : 1, de préférence à 3 : 1.

13. Cylindre de travail selon l'une des revendications 10 à 12, caractérisé par le fait que la chambre de guidage (4) est limitée respectivement par des surfaces latérales arrondies vers l'extérieur (45, 46) et par des surfaces longitudinales qui s'étendent sensiblement parallèlement entre elles.

14. Cylindre de travail selon la revendication 1, caractérisé par le fait que le dispositif de freinage est commandé par un milieu sous pression.

15. Cylindre de travail selon la revendication 14, caractérisé par le fait que le dispositif de freinage est constitué par au moins un support de membrane (58, 59) relié à une source de pression de freinage, et auquel est fixée de façon étanche, par ses bords, une membrane (64, 65), que le support de membrane (58, 59) possède au moins une ouverture qui relie la source de pression de freinage à la chambre située entre la membrane (64, 65) et le support de membrane (58, 59), et que sur les surfaces extérieures de la membrane (64, 65) sont prévues des garnitures de frein (70, 71) mobiles radialement, qui, dans le cas d'une charge en pression de la membrane, attaquent les sections de parois (45, 46) de la chambre de guidage (4).

16. Cylindre de travail selon la revendication 15, caractérisé par le fait que le dispositif de freinage comporte deux supports de membrane allongés (58, 59) dont chacun est disposé, avec jeu; dans des ouvertures latérales du corps en forme de chariot (6) et séparées par une barrette médiane, et qui sont reliées par un tube de raccord (52), à un perçage (50) ménagé dans la barrette médiane est relié à la source du milieu sous pression, et que le corps (6) en forme de chariot comporte, à l'extérieur de l'ouverture des surfaces de guidage qui sont adaptées aux surfaces de parois (45, 46) qui limitent l'ouverture prévue dans la chambre de guidage (4).

17. Cylindre de travail selon la revendication 1, caractérisé par le fait que pour recouvrir l'ouverture en forme de fente (5) de la chambre de guidage (4), il est prévu un ruban d'obturation (84) qui est relié, par ses deux extrémités, aux extrémités du cylindre de travail et qui est guidé par une fente (47) qui se situe à l'extérieur du cylindre de travail, dans la prise de force (8).

18. Cylindre de travail selon la revendication 1, caractérisé par le fait que la chambre de guidage (4) comporte des premières sections de parois (15, 16 ; 45, 46) qui sont réalisées sous la forme de surfaces de freinage, ainsi que des secondes sections de parois (5 ; 28) qui sont réalisées pour le guidage, sans rotation, de la prise de force (8).

19. Cylindre de travail selon une ou plusieurs des revendications précédentes, caractérisé par le fait que le piston du cylindre de travail est relié mécaniquement à la prise de force (8) à travers une ouverture en forme de fente (75) ménagée dans la paroi du carter du cylindre de travail, et qu'il est prévu un ruban (76) qui est fixé aux deux extrémités de la cavité du cylindre de travail (73) et qui est guidé par la liaison mécanique entre le cylindre de travail et la prise de force (8), lequel ruban (76) est réalisé de façon à être enfoncé à la manière de boutons ou à être refoulé dans les surfaces marginales profilées (77) qui limitent l'ouverture en forme de fente, en vue de recouvrir, de façon étanche au milieu sous pression, l'ouverture en forme de fente (75).
